# EUROPÄISCHE PATENTSCHRIFT

(11) **EP 0 412 519 B1**
(45) Veröffentlichungstag und Bekanntmachung des Hinweises auf die Patenterteilung: **09.11.1994**
(21) Anmeldenummer: 90115197.7
(22) Anmeldetag: 07.08.1990
(51) Int. Cl.: B66C 23/26

(54) **Turmdrehkran**
Tower crane
Grue à tour

(30) Priorität: 10.08.1989 DE 3926488
(43) Veröffentlichungstag der Anmeldung: 13.02.1991
(73) Patentinhaber: MAN GHH LOGISTICS GMBH, 74076 Heilbronn (DE)
(72) Erfinder: Wagner, Gerhard, Prof. Dr.-Ing., D-5802 Wetter 2 (DE)
(74) Vertreter: Liska, Horst, Dr.-Ing.

(56) Entgegenhaltungen:
- DE-A- 2 220 494
- DE-A- 2 229 318
- FR-A- 944 482
- FR-A- 1 454 826
- FR-A- 1 467 093
- FR-A- 1 541 912
- FR-A- 2 082 142
- US-A- 3 395 501
- US-A- 4 253 579
- US-A- 4 295 317

## Beschreibung

Die Erfindung betrifft einen Turmdrehkran.

Der Turmrahmen herkömmlicher Turmdrehkrane besteht aus übereinander angeordneten Turmelementen, von denen jedes als räumlicher Rahmen mit polygonalem Querschnitt ausgebildet ist. Der räumliche Rahmen jedes Turmelements hat in den Polygonecken angeordnete, vertikale Längsstäbe, die über Quer- und/oder Diagonalstäbe fest mit den Längsstäben der benachbarten Polygonecken verschweißt sind. Die einander gegenüberliegenden Enden der Längsstäbe übereinander angeordneter Turmelemente sind durch Verschraubung oder Verbolzung betriebsmäßig lösbar miteinander verbunden.

Die Turmelemente herkömmlicher Turmdrehkrane erfordern vergleichsweise hohen Fertigungsaufwand. Da die relativ großen räumlichen Rahmen der Turmelemente nur verhältnismäßig geringe Toleranzen haben dürfen, sind große Lehren für den Zusammenbau erforderlich, und die an dem räumlichen Rahmen für die Verbindung der Turmelemente angeordneten Kupplungselemente müssen mit engen Toleranzen bearbeitet werden. Darüberhinaus liegen die Schweißnähte im dreidimensionalen Raum und sind für Schweißautomaten nur schwer zugänglich. Die großen Abmessungen der Turmelemente erschweren den Transport wesentlich.

Es ist weiterhin bekannt, die Turmelemente in mehrere miteinander verschraubte Teile aufzulösen. Hierdurch wird zwar das Transportvolumen verringert, doch geht dies zu Lasten eines erheblich erhöhten Fertigungsaufwands und eines erheblich erhöhten Montageaufwands. Die im Bereich ihrer Quer- oder Diagonalstäbe auftrennbaren Turmelemente erfordern an den Trennstellen eine Vielzahl verschraubbarer Paßverbindungen. Konstruktionen dieser Art werden deshalb nur bei sehr langen Transportwegen, wie zum Beispiel beim Schiffstransport, eingesetzt. Beim betriebsmäßigen Transport von Baustelle zu Baustelle hingegen werden die Turmelemente nicht aufgelöst.

Aus DE-A-22 29 318 ist ein Turmdrehkran bekannt, dessen im Querschnitt quadratische Turmelemente aus mehreren, gesonderten, ebenen Rahmenelementen zusammengesetzt sind. Jedes der untereinander identischen Rahmenelemente hat zwei im Profil winkelförmige, vertikale Längsstäbe, die durch quer dazu verlaufende Quer- bzw. Diagonalstäbe fest miteinander verbunden sind. Paarweise nebeneinander verlaufende Längsstäbe von rechtwinkligen nebeneinander liegenden Rahmenelementen sind unmittelbar miteinander lösbar verbunden, so daß sie aufgrund ihrer Winkelform eine kastenförmige hohle Strebe bilden. Um aus den einheitlichen Rahmenelementen auch Türme größerer Höhe aufbauen zu können, ist es vorgesehen, die Seitenwände der Turmelemente gegebenenfalls auch aus zwei in einer Ebene liegenden Rahmenelementen zusammenzusetzen. Auf diese Weise kann der Fertigungsaufwand der Turmelemente vergleichsweise klein gehalten werden.

Es ist Aufgabe der Erfindung, einen Turmdrehkran der vorstehend erläuterten Art, dessen Turmelemente aus mehreren, lösbar miteinander verbundenen, ebenen Rahmenelementen zusammengesetzt sind, so zu verbessern, daß die Rahmenelemente der Turmelemente zur Minderung des Transportvolumens betriebsmäßig lösbar sind und dennoch eine hohe Drehsteifigkeit des Turmrahmens erreicht wird.

Die Erfindung geht hierbei aus von einem Turmdrehkran, dessen Turmrahmen aus mehreren übereinander angeordneten, lösbar miteinander verbundenen Turmelementen zusammengesetzt ist, von denen jedes einen etwa gleichseitig polygonalen Querschnitt hat und aus vertikalen Längsstäben und quer dazu verlaufenden Quer- oder/und Diagonalstäben besteht, wobei die Turmelemente aus mehreren, gesonderten, ebenen Rahmenelementen mit jeweils wenigstens zwei durch Quer- oder/und Diagonalstäbe verbundenen Längsstäben bestehen und die Längsstäbe benachbarter Rahmenelemente im Bereich der Polygonecken paarweise nebeneinander verlaufen und ist dadurch gekennzeichnet, daß die Längsstäbe benachbarter Rahmenelemente an ihren Enden Kupplungselemente tragen, mit welchen sie jeweils an ein zwischen benachbarten Turmelementen angeordnetes, den Rahmenelementen gemeinsames Zwischenelement in ihrer Längsachse drehsteif, jedoch lösbar angeschlossen sind, wobei die in den Polygonecken paarweise nebeneinander verlaufenden Längsstäbe Kranlastkomponenten ausschließlich über die im Bereich des Zwischenelements angeordneten Kupplungselemente einleiten oder/und übertragen und die Kupplungselemente zugleich die Enden übereinander angeordneter Längsstäbe benachbarter Turmelemente lösbar miteinander verbinden.

Die Turmelemente eines solchen Turmdrehkrans sind damit betriebsmäßig in ebene, für sich steife Rahmenelemente aufgelöst und werden erst beim Aufstellen des Turmdrehkrans durch die Verbindung mit den zwischen den Turmelementen angeordneten Zwischenelementen zu einem räumlichen Rahmen verbunden. Die ebenen Rahmenelemente lassen sich einfacher herstellen, da kleinere, in der Ebene justierende Montagelehren verwendet werden könnten und die Längsstäbe, Querstäbe und Diagonalstäbe der ebenen Rahmenelemente problemlos auch in Schweißautomaten geschweißt werden können. Zwar verlaufen bei dem erfindungsgemäßen Turmdrehkran in den Polygonecken die Längsstäbe paarweise nebeneinander, jedoch wird hierdurch das Gewicht und der Materialaufwand nicht verdoppelt, da die Wandstärke der als Profilstangen oder Rohre ausgebildeten vertikalen Längsstäbe verringert werden kann. Der Aufwand an Schweißarbeiten zum Verbinden der Querstäbe und Diagonalstäbe wird, verglichen mit herkömmlichen Turmdrehkranen, nicht erhöht.

Das Zwischenelement soll einerseits Verwindungskräfte der einzelnen Längsstäbe aber auch Verwindungskräfte des gesamten Turmrahmens aufnehmen. Es ist zweckmäßigerweise als Platte, Scheibe oder ebener Rahmen ausgebildet. Derartige Zwischenelemente sind so flach, daß sie problemlos unter Ausnutzung der für die drehsteife Verbindung übereinander angeordneter Längsstäbe ohnehin vorgesehenen Kupplungselemente drehsteif an die Längsstäbe angeschlossen werden kann. Bei den Kupplungselementen kann es sich um Zapfen mit Formschlußprofil, beispielsweise Vierkantprofil handeln, die in entsprechende Öffnungen der Längsstäbe einsteckbar und dort beispielsweise mittels Bolzenverbindungen verriegelbar sind. Der Zapfen kann an dem Zwischenelemente drehsteif befestigt, beispielsweise angeschweißt, sein und beiderseits von dem Zwischenelement in den komplementär geformten Innenraum der als Rohrprofile ausgebildeten Längsstäbe eingreifen. Es versteht sich, daß der Zapfen geteilt und beiderseits an dem Zwischenelement angeschweißt sein kann, oder aber durchgehend ausgebildet sein kann und das Zwischenelement durchsetzt. In einer Variante kann der Zapfen auch lediglich von einem der beiden benachbarten Enden übereinander angeordneter Längsstäbe abstehen und zur drehsteifen Kupplung durch eine komplementäre Öffnung des Zwischenelements hindurch in eine ebenfalls komplementäre Öffnung in dem Ende des benachbarten Längsstabs eingreifen. Alternativ können aber zur drehsteifen Verbindung der Enden übereinander angeordneter Längsstäbe und des Zwischenelements an den benachbarten Enden der Längsstäbe Laschen vorgesehen sein, durch die wenigstens zwei nebeneinander angeordnete Schraubbolzen durch das Zwischenelement hindurch miteinander verschraubt sind.

In einer ersten Ausführungsform sind die im Bereich der Polygonecken nebeneinander verlaufenden Längsstäbe spiegelsymmetrisch zu der den Zwischenwinkel zwischen benachbarten Rahmenelementen halbierenden Schnittebene angeordnet. Diese Ausgestaltung ist vergleichsweise steif, da die vertikalen Längsstäbe bezogen auf den Materialaufwand vergleichsweise weit außen angeordnet werden können.

In einer punktsymmetrischen Variante liegt jeweils einer der beiden im Bereich der Polygonecke nebeneinander verlaufenden Längsstäbe benachbarter Rahmenelemente in der Ebene des Rahmenelements des jeweils anderen Längsstabs. In dieser Variante lassen sich mit herkömmlichen Turmdrehkranen übereinstimmende Turmquerschnitte erzielen, so daß für die Montage des Krans bereits vorhandene, herkömmliche Kletterwerke eingesetzt werden können.

In einer bevorzugten Ausgestaltung sind auch eventuelle Einbauten in den Turmrahmen durch einfache Steckverbindungen oder dergleichen miteinander verbunden. Beispielsweise können die Zwischenelemente Durchstiegsöffnungen haben, und den Turmelementen sind jeweils Leitern zugeordnet, die mit ihren oberen Enden über eine Hakenverbindung lose aufgehängt sind, wobei zur Fixierung des unteren Leiterendes zweckmäßigerweise ein Steckkupplungsteil vorgesehen ist, das mit einem komplementären Kupplungsteil am oberen Ende der darunter angeordneten Leiter zusammenwirkt.

Wenigstens eines der Zwischenelemente kann als Adapter zum Anschließen einer Konstruktionseinheit des Krans an das durch die ebenen Rahmenelemente gebildete Turmelement ausgebildet sein. Dies erleichtert nicht nur das Anschließen des untersten Turmelements an die Kranbasis, sondern auch das Anschließen des Ausleger-Drehlagers usw.. Der Adapter ermöglicht aber auch Übergänge zu herkömmlichen, d.h. als räumlicher Rahmen ausgebildeten Turmelementen, so daß gegebenenfalls erfindungsgemäße Turmelemente bei bereits vorhandenen herkömmlichen Turmdrehkranen im Austausch herkömmlicher Turmelemente eingesetzt werden können.

Im folgenden wird die Erfindung anhand einer Zeichnung näher erläutert. Hierbei zeigt:
- Fig. 1: eine perspektivische Ansicht eines Teils dem Turmrahmens eines Turmdrehkrans gemäß der Erfindung;
- Fig. 2: eine schematische Querschnittsansicht des Turmelements nach Fig. 1;
- Fig. 3: eine schematische Querschnittsansicht einer Variante des Turmelements;
- Fig. 4 bis 6: Schnittansichten von Kupplungsverbindungenzwischen benachbarten Enden übereinander angeordneter Längsstäbe mit zwischen den Turmelementen angeordneten Zwischenelementen und
- Fig. 7: eine schematische Schnittansicht des Turmrahmens des Drehkrans mit darin aufgehängter Aufstiegsleiter.

Fig. 1 zeigt einen Ausschnitt eines aus übereinander angeordneten Turmelementen 1 zusammengesetzten Turmrahmens eines Turmdrehkrans. Die Turmelemente 1 sind durch ebene Rahmenelemente 3 gebildet, die in vertikalen Ebenen entsprechend einem gleichseitigen Polygon, hier einem Viereck, angeordnet sind. Jedes Rahmenelement 3 hat zwei im Bereich der Polygonecken angeordnete Längsstäbe 5, die durch horizontal verlaufende Querstäbe 7 und schräg verlaufende Diagonalstäbe 9 verbunden sind. Die Stäbe 5, 7 und 9 sind steif miteinander verschweißt. Die Längsstäbe 5 benachbarter Rahmenelemente 3 verlaufen im Bereich der Polygonecken parallel nebeneinander und sind mit ihren Enden drehsteif an Zwischenelemente 11 angeschlossen, die jeweils zwischen zwei übereinander angeordneten Turmelementen 3 zur Aufnahme von Querschubkräften des Turmrahmens angeordnet sind. Die einander benachbarten Enden übereinander angeordneter Längsstäbe 5 sind darüberhinaus in nachstehend noch näher erläuterter Weise zug- und schubfest miteinander gekuppelt. Die Verbindung der Rahmenelemente 3 untereinander und zum Zwischenelement 11 ist für die Montage und Demontage des Krans lösbar gestaltet. Die Längsstäbe 5 sind ausschließlich im Bereich ihrer Enden über die Zwischenelemente 11 in Querrichtung miteinander verbunden.

Anders als Turmelemente herkömmlicher Turmdrehkrane wird der Turmrahmen am Montageort aus ebenen Rabmenelementen und ebenen, insbesondere als Scheibe oder ebener Rahmen ausgebildeten Zwischenelementen 11 zusammengebaut. Die ebenen Rahmenelemente 3 haben nur ein vergleichsweise geringes Transportvolumen und lassen sich mit vergleichsweise einfachen Lehren bei engen Toleranzen auch mittels Schweißroboter oder dergleichen zusammenschweißen. Obwohl gegenüber herkömmlichen Turmelementen die Anzahl der vertikalen Längsstäbe verdoppelt wird, steigt der Materialaufwand nicht um das Doppelte an, da die Wandstärke der Längsstäbe 5 für eine gewünschte Festigkeit verringert werden kann. Da übereinander angeordnete Längsstäbe ausschließlich im Bereich ihrer Enden gekuppelt sind, nimmt der Montageaufwand des Krans nur unwesentlich zu.

Bei dem Turmdrehkran der Fig. 1 sind, wie am besten Fig. 2 zeigt, die im Bereich der Polygonecken nebeneinander verlaufenden Längsstäbe 5 spiegelsymmetrisch zu der den Zwischenwinkel zwischen benachbarten Rahmenelementen 3 halbierenden Schnittebene 13 angeordnet. Dies hat den Vorteil, daß, bezogen auf den Materialaufwand, eine vergleichsweise hohe Steifigkeit erreicht wird. Im Gegensatz dazu zeigt Fig. 3 eine Variante der polygonalen Anordnungsweise der Rahmenelemente 3, bei welcher jeweils einer der beiden im Bereich der Polygonecke nebeneinander verlaufenden Längsstäbe 5 in der Ebene des Rahmenelements des jeweils anderen Längsstabs 5 liegt. In dieser Variante entspricht der Querschnitt des Turmelements 3 demjenigen herkömmlicher Turmelemente, so daß für die Montage des Krans bereits vorhandene Kletterwerke eingesetzt werden können.

Fig. 4 zeigt eine Ausgestaltung der drehsteifen Kupplungsverbindung zwischen übereinander angeordneten Längsstäben 5 und dem Zwischenelement 11. In einer Öffnung 14 des Zwischenelements 11 sitzt ein Kupplungszapfen 15. Der Kupplungszapfen 15 ist an dem Zwischenelement 11 festgeschweißt und steht beiderseits des Zwischenelements 11 mit Zapfenabschnitten 17 vor. Die Längsstäbe 5, bei welchen es sich zweckmäßigerweise um Profilrohre handelt, haben an den einander zugewandten Enden komplementäre Öffnungen 19 und sind auf die Zapfenabschnitte 17 aufgesteckt. Querbolzen 21 sorgen für eine drehsteife und sowohl zug- als auch schubfeste Verbindung der Längsstäbe 5 miteinander als auch zum Zwischenelement 11. Die Zapfenabschnitte 17 und die Öffnungen 19 können Formschlußprofil, beispielsweise Viereckprofil, haben. Darüberhinaus müssen die Zapfenabschnitte 17 nicht einteilig miteinander verbunden sein. Sie können auch gesondert voneinander gefertigt und auf gegenüberliegenden Seiten des Zwischenelements angeschweißt werden.

Fig. 5 zeigt eine Variante, bei welcher an den einander benachbarten Enden übereinander angeordneter Längsstäbe 5 jeweils mehrere, hier zwei, Schraublaschen 23 angeschweißt sind. Die Schraublaschen 23 der Längsstäbe 5 liegen sich paarweise fluchtend gegenüber und nehmen Schraubbolzen 25 auf, die durch Paßbohrungen 27 des Zwischenelements 11 treten und die übereinander angeordneten Längsstäbe 5 drehsteif wie auch zug- und schubfest miteinander als auch drehsteif mit dem Zwischenelement 11 verbinden.

Fig. 6 zeigt eine Variante der Kupplungsverbindung aus Fig. 4, bei welcher am Ende eines der beiden übereinander angeordneten Längsstäbe 5, vorzugsweise dem oberen Ende des jeweils unteren Längsstabs 5, ein Zapfen 28 angeschweißt ist, der durch eine Paßöffnung 29 des Zwischenelements 11 hindurch in eine komplementäre Öffnung 31 des anderen, hier des oberen Längsstabs 5, eingreift. Ein quer dazu verlaufender Riegelbolzen 33 verbindet die beiden Längsstäbe 5 zug- und schubfest als auch drehsteif miteinander. Der Zapfen 28 hat Formquerschnitt und verbindet die beiden Längsstäbe 5 über die paßgenaue Öffnung 29 drehsteif mit dem Zwischenelement 11.

Die vorstehenden Kupplungsverbindungen ermöglichen eine einfache und rasche Steckmontage der Rahmenelemente 3 und der Zwischenelemente 11.

Die Zwischenelemente 11 haben Durchstiegsöffnungen 35 für den Aufstieg in dem Turmrahmen. Eine hierfür vorgesehene Leiter (Fig. 7) besteht aus Leitersegmenten 37 mit einer den Längsstäben 5 angepaßten Länge. Die Leitersegmente 37 haben an ihrem oberen Ende Haken 39, mit welchen sie an den Zwischenelementen 11 aufgehängt sind. An ihren unteren Enden sind die Leitersegmente 37 über Steckkupplungen 41 mit dem oberen Ende des jeweils darunter angeordneten Leitersegments 37 gekuppelt. Eine Leiter dieser Art läßt sich ohne Schraubverbindung ebenfalls rasch montieren und demontieren.

Nicht näher dargestellt ist eine Variante eines Zwischenelements, welches lediglich auf einer seiner Seiten für die drehsteife Verbindung mit Längsstäben von Rahmenelementen 3 eingerichtet ist. Auf seiner anderen Seite ist das Zwischenelement anderen Funktionen oder Konstruktionen angepaßt, so daß es als Endstück oder als Adapter für den Anschluß an Turmelemente und/oder sonstige Konstruktionseinheiten herkömmlicher Krane verwendet werden kann. Insbesondere können derartige Adapter zum Anschließen herkömmlicher, d.h. als räumlicher Rahmen mit lediglich jeweils einem Längsstab pro Polygoneck ausgerüsteter Turmelemente ausgenutzt werden. Auf diese Weise lassen sich herkömmliche Kräne mit vorstehend erläuterten Turmelementen nachrüsten.

## Patentansprüche

1. Turmdrehkran, dessen Turmrahmen aus mehreren übereinander angeordneten, lösbar miteinander verbundenen Turmelementen (1) zusammengesetzt ist, von denen jedes einen etwa gleichseitig polygonalen Querschnitt hat und aus vertikalen Längsstäben (5) und quer dazu verlaufenden Quer- oder/und Diagonalstäben (7, 9) besteht, wobei die Turmelemente (1) aus mehreren, gesonderten, ebenen Rahmenelementen (3) mit jeweils wenigstens zwei durch Quer- oder/und Diagonalstäbe (7, 9) verbundenen Längsstäben (5) bestehen und die Längsstäbe (5) benachbarter Rahmenelemente (3) im Bereich der Polygonecken paarweise nebeneinander verlaufen,
dadurch gekennzeichnet,
daß die Längsstäbe (5) benachbarter Rahmenelemente (3) an ihren Enden Kupplungselemente (17; 25; 27) tragen, mit welchen sie jeweils an ein zwischen benachbarten Turmelementen (1) angeordnetes, den Rahmenelementen (3) gemeinsames Zwischenelement (11) in ihrer Längsachse drehsteif, jedoch lösbar angeschlossen sind, wobei die in den Polygonecken paarweise nebeneinander verlaufenden Längsstäbe (5) Kranlastkomponenten ausschließlich über die im Bereich des Zwischenelements (11) angeordneten Kupplungselemente (17; 25; 27) einleiten oder/und übertragen und die Kupplungselemente (17; 25; 27) zugleich die Enden übereinander angeordneter Längsstäbe (5) benachbarter Turmelemente (1) lösbar miteinander verbinden.

2. Turmdrehkran nach Anspruch 1, dadurch gekennzeichnet, daß die im Bereich der Polygonecken nebeneinander verlaufenden Längsstäbe (5) spiegelsymmetrisch zu der den Zwischenwinkel zwischen benachbarten Rahmenelementen (3) halbierenden Schnittebene (13) angeordnet sind.

3. Turmdrehkran nach Anspruch 1, dadurch gekennzeichnet, daß jeweils einer der beiden im Bereich einer Polygonecke nebeneinander verlaufenden Längsstäbe (5) benachbarter Rahmenelemente (3) in der Ebene des Rahmenelements (3) des jeweils anderen Längsstabs (5) liegt.

4. Turmdrehkran nach einem der Ansprüche 1 bis 3, dadurch gekennzeichnet, daß das Zwischenelement (11) als Platte oder ebener Rahmen ausgebildet ist.

5. Turmdrehkran nach einem der Ansprüche 1 bis 4, dadurch gekennzeichnet, daß auf beiden Seiten von dem Zwischenelement (11) Zapfen (17), insbesondere Zapfen mit einem Formschlußprofil abstehen, die zur drehsteifen Kupplung mit den Längsstäben in komplementäre Öffnungen (19) in den Enden der Längsstäbe (5) eingesteckt und durch lösbare Riegelbolzen (21) zug- und schubfest verriegelt sind.

6. Turmdrehkran nach einem der Ansprüche 1 bis 4, dadurch gekennzeichnet, daß von einem der beiden benachbarten Enden übereinander angeordneter Längsstäbe (5) ein Zapfen (27) mit Formschlußprofil absteht, der zur drehsteifen Kupplung durch eine komplementäre Öffnung (29) des Zwischenelements (11) hindurch in eine ebenfalls komplementäre Öffnung (31) in dem anderen Ende eingesteckt und durch einen Riegelbolzen (33) zug- und schubfest verriegelt ist.

7. Turmdrehkran nach einem der Ansprüche 1 bis 4, dadurch gekennzeichnet, daß die benachbarten Enden übereinander angeordneter Längsstäbe (5) Laschen (23) tragen, die durch wenigstens zwei nebeneinander angeordnete Schrauben (25) durch das Zwischenelement (11) hindurch miteinander verschraubt sind.

8. Turmdrehkran nach einem der Ansprüche 1 bis 7, dadurch gekennzeichnet, daß die Zwischenelemente (11) eine Durchstiegsöffnung (35) haben und daß den Turmelementen (1) jeweils Leitern (37) zugeordnet sind, die mit ihrem oberen Ende über eine Hakenverbindung (39) lose aufgehängt sind.

9. Turmdrehkran nach Anspruch 8, dadurch gekennzeichnet, daß die Leitern (37) zur Fixierung ihres unteren Endes ein Steckkupplungsteil (39) aufweisen.

10. Turmdrehkran nach einem der Ansprüche 1 bis 9, dadurch gekennzeichnet, daß wenigstens eines der Zwischenelemente (11) als Adapter zum Anschließen einer Konstruktionseinheit des Krans an das Turmelement (1) ausgebildet ist.

## Claims

1. A revolving tower crane of which the tower framework is composed of several superimposed tower elements (1) which are detachably joined together, each of which has a roughly equilateral polygonal cross-section and consists of vertical longitudinal bars (5) and transverse and/or diagonal bars (7, 9) extending transversely thereto, wherein the tower elements (1) consist of several separate plane framework elements (3) with at least two longitudinal bars (5) in each case joined by transverse and/or diagonal bars (7, 9) and the longitudinal bars (5) of adjacent framework elements (3) extend next to one another in pairs in the polygon corner regions, characterised in that the longitudinal bars (5) of adjacent framework elements (3) carry coupling elements (17; 25; 27) at their ends with which they are attached non-rotatably in their longitudinal axis but detachably to a respective intermediate element (11) which is arranged between adjacent tower elements (1) and is common to the framework elements (3), wherein the longitudinal bars (5) extending next to one another in pairs in the polygon corners introduce and/or transmit crane loading components exclusively via the coupling elements (17; 25; 27) arranged in the region of the intermediate element (11) and the coupling elements (17; 25; 27) simultaneously connect the ends of superimposed longitudinal bars (5) of adjacent tower elements (1) detachably to one another.

2. A revolving tower crane according to Claim 1, characterised in that the longitudinal bars (5) extending next to one another in the polygon corner regions are arranged symmetrically to the sectional plane (13) bisecting the intermediate angle between adjacent framework elements (3).

3. A revolving tower crane according to Claim 1, characterised in that each one of the two longitudinal bars (5) extending next to one another in a polygon corner region, of adjacent framework elements (3), lies in the plane of the framework element (3) of the other respective longitudinal bar (5).

4. A revolving tower crane according to one of Claims 1 to 3, characterised in that the intermediate element (11) is constructed as a plate or plane framework.

5. A revolving tower crane according to one of Claims 1 to 4, characterised in that pegs (17), in particular pegs with a positive profile, project from the intermediate element (11) on both sides and, for the non-rotatable coupling to the longitudinal bars, are inserted into complementary openings (19) in the ends of the longitudinal bars (5) and are locked in a tension and shear-resistant manner by detachable locking bolts (21).

6. A revolving tower crane according to one of Claims 1 to 4, characterised in that, from one of the two adjacent ends of superimposed longitudinal bars (5) there projects a peg (27) with a positive profile which is inserted, to produce a non-rotatable coupling, through a complementary opening (29) in the intermediate element (11) into an opening (31) which is also complementary in the other end and is locked in a tension and shear-resistant manner by a locking bolt (33).

7. A revolving tower crane according to one of Claims 1 to 4, characterised in that the adjacent ends of superimposed longitudinal bars (5) carry straps (23) which are screwed together through the intermediate element (11) by at least two screws (25) arranged next to one another.

8. A revolving tower crane according to one of Claims 1 to 7, characterised in that the intermediate elements (11) have a climb-through opening (35) and in that the tower elements (1) are allocated respective ladders (37) which are suspended loosely by their upper end over a hook connection (39).

9. A revolving tower crane according to Claim 8, characterised in that the ladders (37) have a plug-in coupling part (39) for fixing their lower end.

10. A revolving tower crane according to one of Claims 1 to 9, characterised in that at least one of the intermediate elements (11) is constructed as an adaptor for attaching a constructional unit of the crane to the tower element (1 ).

## Revendications

1. Grue à tour tournante, dont l'ossature de tour est composée de plusieurs éléments de tour (1) disposés les uns au-dessus des autres, reliés les uns aux autres de façon démontable, dont chacun est de section transversale en forme de polygone à côtés sensiblement égaux et est composé de barres longitudinales (5) verticales et de barres transversales et/ou de barres diagonales (7, 9) par rapport à ces barres longitudinales, les éléments de tour (1) étant composés de plusieurs éléments de châssis (3) plans, séparés, ayant chacun au moins deux barres longitudinales (5) reliées par des barres transversales et/ou diagonales (7, 9) et les barres longitudinales (5) d'éléments de châssis (3) voisins s'étendant les unes à côté des autres, par paires, dans la zone des angles du polygone,
caractérisée en ce que
les barres longitudinales (5) d'éléments de châssis (3) voisins portent à leurs extrémités des éléments de couplage (17; 25; 27), à l'aide desquels elles sont raccordées chacune, de façon rigide en torsion autour de leur axe longitudinal, mais cependant démontable, à un élément intermédiaire (11) commun aux éléments de châssis (3), disposé entre des éléments de tour (1) voisins, les barres longitudinales (5) s'étendant les unes à côté des autres, par paires, aux angles du polygone, appliquant et/ou transmettant les composantes de la charge de la grue exclusivement par l'intermédiaire des éléments de couplage (17; 25; 27) diposés dans la zone de l'élément intermédiaire (11) et les éléments de couplage (17; 25; 27) reliant en même temps, de façon démontable, les extrémités des barres longitudinales (5), disposées les unes au-dessus des autres, d'éléments de tour (1) voisins.

2. Grue à tour tournante selon la revendication 1, caractérisée en ce que les barres longitudinales (5) s'étendant les unes à côté des autres dans la zone des angles du polygone sont disposées selon une symétrie spéculaire par rapport au plan bissecteur (13) de l'angle intermédiaire défini entre des éléments de châssis (3) voisins.

3. Grue à tour tournante selon la revendication 1, caractérisée en ce qu'à chaque angle l'une des deux barres longitudinales (5), s'étendant l'une à côté de l'autre dans la zone d'un angle de polygone, d'éléments de châssis (3) voisins est située dans le plan de l'élément de châssis (3) comportant l'autre barre longitudinale (5).

4. Grue à tour tournante selon l'une des revendications 1 à 3, caractérisée en ce que l'élément intermédiaire (11) est réalisé sous forme de plaque ou de châssis plan.

5. Grue à tour tournante selon l'une des revendications 1 à 4, caractérisée en ce que, de part et d'autre de l'élément intermédiaire (11), des tourillons (17), en particulier des tourillons faisant saillie avec un profil à ajustement de forme, sont enfoncés, en vue d'assurer un couplage rigide en rotation avec les barres longitudinales, dans des ouvertures (19) complémentaires ménagées dans les extrémités des barres longitudinales (5) et verrouillés, de façon résistant à la traction et à la compression, au moyen de broches de verrouillage (21) amovibles.

6. Grue à tour tournante selon l'une des revendications 1 à 4, caractérisée en ce que, de l'une des deux extrémités voisines de barres longitudinales (5) disposées l'une au-dessus de l'autre, fait saillie un tourillon (27) avec un profil à ajustement de forme, enfiché, en vue d'assurer un couplage rigide en rotation, à travers une ouverture complémentaire (29) de l'élément intermédiaire (11), dans une ouverture (31) également complémentaire ménagée dans l'autre extrémité et verrouillé de façon résistante à la traction et à la compression, au moyen d'une broche de verrouillage (33).

7. Grue à tour tournante selon l'une des revendications 1 à 4, caractérisée en ce que les extrémités voisines de barres longitudinales (5) disposées l'une au-dessus de l'autre portent des pattes (23), qui sont vissées les unes aux autres au moyen d'au moins deux vis (25) disposées l'une à côté de l'autre et traversant l'élément intermédiaire (11).

8. Grue à tour tournante selon l'une des revendications 1 à 7, caractérisée en ce que les éléments intermédiaires (11) comportent une ouverture traversée pour la montée (35), et en ce qu'aux éléments de tour (1) sont chaque fois associées des échelles (37), accrochées de façon lâche par leur extrémité supérieure, par l'intermédiaire d'une liaison à crochet (39).

9. Grue à tour tournante selon la revendication 8, caractérisée en ce que les échelles (37) présentent une partie de couplage à enfichage (41) destinée à la fixation de leur extrémité inférieure.

10. Grue à tour tournante selon l'une des revendications 1 à 9, caractérisée en ce qu'au moins l'un des éléments intermédiaires (11) est réalisé sous forme d'adaptateur, pour raccorder un sous-ensemble de la grue à l'élément de tour (1).
